# FASCICULE DE BREVET EUROPEEN

(11) **EP 0 138 713 B1**
(45) Date de publication et mention de la délivrance du brevet: **24.02.1988**
(21) Numéro de dépôt: 84402063.6
(22) Date de dépôt: 12.10.1984
(51) Int. Cl.: H01R 31/08

(54) **Dispositif de connexion pour test de circuit imprimé**
Verbinderanordnung zum Testen einer Schaltplatte
Connection device for testing a printed circuit

(30) Priorité: 14.10.1983 FR 8316366
(43) Date de publication de la demande: 24.04.1985
(73) Titulaire: SAT (Société Anonyme de Télécommunications),Société Anonyme, 75783 Paris Cédex 16 (FR)
(72) Inventeur: Raphal, Francis, F-75631 Paris Cedex 13 (FR); Roy, Jean-Paul André, F-75631 Paris Cedex 13 (FR)
(74) Mandataire: Cabinet Martinet & Lapoux

(56) Documents cités:
- EP-A- 0 041 308
- DE-A- 2 125 858
- DE-A- 2 315 062
- DE-B- 1 465 785
- US-A- 3 745 510
- US-A- 4 329 008

## Description

La présente invention concerne un dispositif de connexion pour circuit imprimé, comprenant une embase ayant au moins deux contacts mâles parallèles, un cavalier ayant au moins deux contacts femelles parallèles et une fiche ayant au moins deux contacts femelles parallèles, les contacts mâles de l'embase étant enfichables dans les contacts femelles du cavalier et les contacts mâles de l'embase étant enfichables dans les contacts femelles de la fiche.

Un tel dispositif de connexion est utilisé pour tester des cartes de circuit imprimé et notamment pour détecter des défauts relatifs à la continuité électrique des conducteurs imprimés.

Dans un dispositif connu de ce type, le cavalier . est un bloc parallélépipédique ayant des contacts femelles qui sont borgnes et dont la longueur est égale à celle des contacts mâles de l'embase. Les deux contacts femelles du cavalier sont reliés électriquement entre eux par un court-circuit inclus dans le cavalier afin de relier normalement deux conducteurs imprimés de la carte auxquels sont soudées des extrémités des contacts mâles.

Par ailleurs, la fiche dite fiche de test est un bloc parallélépipédique plus long que le cavalier, dans les contacts femelles de laquelle sont enfichés les contacts mâles de l'embase après avoir ôté le cavalier de l'embase. La fiche de test n'est pas ainsi capable de tester la liaison des deux conducteurs imprimés. La fiche teste uniquement chacun des conducteurs imprimés individuellement.

Par ailleurs, notamment lorsque l'embase, le cavalier et la fiche comportent chacun deux paires de contacts parallèles et juxtaposées, un retournement à 180° du cavalier ou de la fiche autour de la direction des contacts permet de nouveau d'enficher le cavalier ou la fiche dans l'embase. Un tel retournement engendre des erreurs dans les mesures et ne peut être évité qu'en exigeant une attention particulière de l'opérateur lors de la réalisation des connexions.

En outre dans ce dispositif de connexion connu, l'embase est une simple plaque, et le cavalier et la fiche sont des blocs parallélépipédiques butant les une contre les autres lors de l'enfichage mutuel des contacts. A l'usage et lors de manipulation de ces trois éléments au cours des mesures et tests, il s'est avéré des risques de déconnexion des contacts par glissement des contacts femelles sur les contacts mâles.

Il est connu par ailleurs, selon la EP-A-4 1308, un cavalier, dit "connecteur à shunt", constitué par un bloc parallélépipédique contenant un court-circuit, faisant office de deux contacts femelles reliés entre eux, à travers lequel pauvent glisser deux broches conductrices fixées perpendiculairement à une carte de circuit imprimé. Ces broches ont une longueur excédant celle du cavalier et traversent complètement le cavalier.

La présente invention a pour but de fournir un dispositif de connexion dans lequel les contacts femelles de la fiche peuvent être reliés électriquement aux contacts femelles du cavalier lorsque le cavalier est enfiché dans l'embase afin de tester des conducteurs imprimés reliés par paire à travers le cavalier, et dans lequel les corps de l'embase, du cavalier et de la fiche sont assemblés deux à deux pour être fermement solidaires entre eux, tout en permettant un démontage aisé, afin d'assurer d'une manière permanente des connexions entre les contacts des éléments assemblés, et ainsi éviter tout glissement et retrait des contacts de l'un des éléments par rapport aux contacts des autres éléments.

A cette fin, un dispositif de connexion selon la présente invention est tel que défini dans la revendication 1.

Ainsi dans le dispositif selon l'invention, l'embase, le cavalier et la fiche sont empilés parallèlement aux contacts et verrouillés entre eux, ce qui permet de relier sans risque de glissement et de désolidarisation des éléments, des contacts femelles de la fiche à deux conducteurs imprimés court-circuités à travers le cavalier.

Selon une autre caractéristique, l'assemblage d'un premier élément du dispositif tel que l'embase, respectivement le cavalier, avec un second élément du dispositif tel que le cavalier ou la fiche, respectivement la fiche, comprend des moyens de détrompage tels que définis dans la revendication 6.

D'autres caractéristiques et avantages de la présente invention apparaîtront plus clairement à la lecture de la description suivante d'une réalisation préférée de l'invention en référence aux dessins annexés correspondants dans lesquels:

- la Fig. 1 est une vue en perspective éclatée d'un dispositif de connexion selon l'invention, comprenant une embase à quatre paires de contacts mâles propre à recevoir deux cavaliers et deux fiches chacun à deux paires de contacts femelles;
- la Fig. 2 est une vue longitudinale de côté de l'assemblage du cavalier avec l'embase;
- la Fig. 3 est une vue longitudinale de côté de l'assemblage du cavalier avec l'embase ainsi que de la fiche avec le cavalier dans l'embase; et
- la Fig. 4 est une vue longitudinale de côté de l'assemblage de la fiche directement avec l'embase.

Le dispositif de connexion illustré à la Fig. 1 est relatif à quatre paires de conducteurs imprimés d'une carte CI à tester. A chaque conducteur imprimé est associé un trou métallisé T. Comme montré à la Fig. 1, des premiers trous Tᵢ à T₄ des paires sont alignés le long d'un bord B de la carte de circuit imprimé CI transversalement au dispositif de connexion, et des seconds trous 1', à T'₄ des paires sont alignés parallèlement à la rangée des premiers trous et sont respectivement alignés deux-à-deux avec les premiers trous perpendiculairement au bord B. Les trous sont écartés typiquement au pas p = 2,54 mm.

Le dispositif de connexion comprend selon la réalisation illustrée une embase femelle 1 à quatre paires de contacts électriques mâles 21₁ - 21'₁ à 21₄ - 21'₄, deux cavaliers mâles-femelles 3₁, 3₂ ayant chacun deux paires de contacts électriques femelles 4₁ - 4'₁ et 4₂ - 4'₂, 4₃-4'₃ et 4₄ -4'₄, et deux fiches de test 5₁, 5₂ ayant chacune deux paires de contacts électriques femelles 6₁ - 6'₁ et 6₂ - 6'₂, 6₃ - 6'₃ et 6₄ - 6'₄. Les éléments 1, 3₁, 3₂, 5₁ et 5₂ sont en matière plastique.

L'embase 1 a une section longitudinale en U ayant un fond avant 10 à section carrée et des branches arrière 11 et 11' à section carrée. L'embase comporte quatre paires de broches conductrices parallèles 2₁ - 2'₁ à 2₄ - 2'₄ qui sont disposées l'une par rapport à l'autre selon une répartition identique à celle des paires de trous T₁ - T'₁ à T₄-T'₄ de la carte de circuit imprimé CI. Chaque broche 2₁ à 2₄, 2'₁ à 2'₄ traverse perpendiculairement le fond 10 de l'embase et est fixé au fond 10. Le fond 10 partage chaque broche 2₁ à 2₄, 2'₁ à 2'₄ en une première partie coudée à angle droit 20, à 20₄, 20'₁ à 20'₄ dirigée vers la branche inférieure 11 de l'embase, et en une seconde-partie rectiligne formant le contact mâle 21₁ à 21₄, 21'₁ à 21'₄ entre les branches 11 et 11'.

Les extrémités des premières parties coudées 20, à 20₄ et 20'₁ à 20'₄ forment des picots qui traversent les trous métallisés T₁ à T₄, T'₁ à T'₄ et qui sont soudés respectivement à ceux-ci, de préférence à la vague d'étain, après que la branche inférieure 11 de l'embase soit pressée contre la carte de circuit imprimé entre le bord B et la rangée de trous T₁ à T₄.

Selon une autre réalisation, les premières parties des broches 2₁ à 2₄, 2'₁ à 2'4 sont droites et perpendiculaires au fond 10 de l'embase 1; dans ce cas, les cavaliers 3₁, 3₂ et les fiches 5₁, 5₂ s'enfichent perpendiculairement à la carte de circuit imprimé CI.

Les contacts mâles 21, à 21₄ et 21'₁ à 21'₄ sont disposés parallèlement aux branches 11 et 11'et ont une longueur sensiblement égale à la longueur L₃ des branches 11 et 11'. La première rangée de premiers contacts 21₁ à 214 est au-dessus de la branche inférieure 11 et à une distance de celle-ci égale à la distance entre la seconde rangée de premiers contacts 21'₁ à 21'₄ et la branche supérieure 11'.

Entre les deux premières paires de contacts mâles 21, - 21'₁ et 21₁ - 21'₂ et entre les deux dernières paires de contacts mâles 21₃ - 21'₃ et 21₄- 21'₄, la face interne de la branche inférieure 11 de l'embase comporte deux languettes 12, et 12₂ parallèles aux contacts mâles. Au niveau du bord transversal de la branche supérieure 11' de l'embase, la face interne de la branche 11' comporte une languette transversale 13 perpendiculaire aux contacts mâles.

Chaque cavalier 3₁, 3₂ a une section longitudinale en U et est composé d'un bloc parallélépipédique avant 30₁, 30₂ et de deux branches arrière 31₁ et 31'₁, 31₂ et 31'₂. Chaque bloc 30₁, 30₂ de cavalier contient deux paires de contacts femelles 4₁ - 4'₁ et 4₂ - 4'₂ 4₃ - 4'₃ et 4₄ -4'₄ qui sont propres à recevoir les paires de contacts mâles 21, - 21'₁ et 21₂ - 21'₂, 21₃ - 21'₃ et 21₄ - 21'₄ respectivement lors de l'assemblage du cavalier et de l'embase. Chaque contact femelle d'un cavalier est formé par un fourreau en lames métalliques traversant longitudinalement de part en part le bloc du cavalier.

Chaque bloc 30₁, 30₂ d'un cavalier forme avec des premières parties 32₁ et 32'₁, 32₂ et 32'₂ des branches 31, et 31'₁, 31₂ et 31'₂ du cavalier, une partie mâle ayant des profils externes longitudinaux et transversaux complémentaires des contours internes longitudinaux et transversaux d'une moitié de l'embase 10 contenant deux paires de contact 21₁- 21'₁ et 21₂ - 21'₂, 21₃ - 21'₃ et 21₄ - 21'₄. Ainsi, dans la face inférieure de chaque cavalier 3₁, 3₂ est ménagée une rainure borgne centrale longitudinale 34₁, 34₂ pour recevoir la languette respective 12₁, 12₂ de l'embase, et à l'extrémité supérieure de la première partie 32'₁, 32'₂ de branche du cavalier est ménagée une rainure transversale 35₁, 35₂ pour recevoir une moitié de la languette transversale 13 de l'embase. La longueur L₃, la largeur 1₃ et la hauteur H₃ de la partie mâle 30₁ - 32, - 32'₁, 30₂ - 32₂ - 32'₂ de chaque cavalier sont respectivement égales à la longueur et à la demi- largeur des branches 11 et 11' de l'embase, et à l'écartement entre les branches 11 et 11'. Puisque la longueur des contacts mâles 21₁ à 21₄ et 21'₁ à 21'₄ est sensiblement égale à la longueur L₃ des branches 11 et 11', des portions d'extrémité des contacts mâles sortent de la face arrière des blocs 30₁ et 30₂ sur une longueur égale à celle des premières parties de branche 32₁, 32'₁, 32₂, 32'₂ lorsque les blocs des cavaliers sont enfichés et poussés contre la face interne du fond 10 de l'embase.

A ce premier stade d'assemblage comme montré à la Fig. 2, les cavaliers 3₁ et 3₂ sont de préférence du type comportant des courts-circuits pour relier respectivement deux-à-deux les fourreaux 4₁ et 4'₁ à 4₄ et 4'₄ des paires et donc les conducteurs imprimés associés aux trous T₁ et T'₁ à T₄ et T'₄. Dans le cas où seulement deux fourreaux tels que les fourreaux 4₁ et 4'₁ du cavalier 3 sont reliés électriquement, l'assemblage de la rainure 34₁ et de la languette 12₁ notamment sert de moyens de détrompage afin qu'un retournement à 180° du cavalier ne puisse permettre l'enfichage du cavalier dans l'embase et donc la connexion non désirée des deux autres contacts mâles 21₂ et 21'₂.

L'assemblage de la rainure 35₁, 35₂ de chaque cavalier avec la languette transversale 13 de l'embase sert de moyens de détrompage et également de moyens de verrouillage en translation longitudinale des cavaliers dans l'embase suite au rabattement de la branche flexible supérieure 11' de l'embase après l'introduction du bloc de cavalier 30₁, 30₂.

Chacune des branches 31₁, 31'₁, 31₂, 31'₂ des cavaliers 3₁, 3₂ est composée de la première partie 32₁, 32'₁, 32₂, 32'₂ déjà mentionnée et d'une seconde partie d'extrémité 33₁, 33'₁, 33₂, 33'₂ en saillie vers l'extérieur. La distance entre les secondes parties de branche de chaque cavalier est égale à l'écartement H₃ entre les branches 11 et 11' de l'embase 1. Les faces externes 36₁, 36'₁, 36₂, 36'₂ des secondes parties de branche des cavaliers sont crénelées transversalement afin de faciliter la préhension des cavaliers. Sur la face interne de la seconde partie inférieure de branche 31₁, 31₂ de chaque cavalier 3₁, 3₂ est prévue une languette longitudinale centrale 37₁, 37₂ ayant une section transversale identique à celle des languettes transversales 12, et 12₂ sur la branche inférieure 11 de l'embase 1.

En se référant à nouveau à la Fig. 1, chaque fiche de test 5₁, 5₂ a une forme générale parallélépipédique et comporte un bloc parallélépipédique avant 50₁, 50₂, une portion intermédiaire mâle 51₁, 51₂ et une portion arrière longiligne 52₁, 52₂.

Chaque bloc 50₁, 50₂ a des dimensions identiques à l'espace parallélépipédique compris entre les parties de branche 32, et 32'₁, 32₂ et 32'₂ de chaque cavalier 3₁, 3₂. Ainsi la longueur L₅ des blocs 50₁, 50₂ est égale à la longueur des premières parties de branche 32, et 32'₁, 32₂ et 32'₂ des cavaliers, et la hauteur H₅ des blocs 50₁, 50₂ est égale à l'écartement entre les parties de branche 32, et 32'₁, 32₂ et 32'₂ de cavalier et est inférieur à l'écartement H₃ entre les branches 11 et 11' de l'embase 1. Chaque bloc 50₁, 50₂ contient deux paires de fourreaux conducteurs parallèles 6₁ - 6'₁ et 6₂ - 6'₂, 6₃ - 6'₃ et 6₄ - 6'₄, formant contacts femelles, qui sont répartis transversalement d'une manière identique aux fourreaux de chaque cavalier. Comme montré à la Fig. 3, lorsqu'un cavalier, tel que le cavalier 3₁, est enfiché dans l'embase 1 contre le fond 10, l'introduction à fond du bloc 50, de la fiche associée 5₁ entre les premières parties de branche 32, et 32'₁ est telle que l'ensemble du bloc 30₁ du cavalier 3₁ et du bloc 50₁ de la fiche 5₁ est complètement contenu dans l'embase 1, la longueur du bloc 30₁ du cavalier étant égale à (L₃ - L₅). Les paires de contact mâles 21₁- 21'₁ et 21₂ - 21'₂ traversent complètement les paires de fourreaux 4₁ - 4'₁ et 4₂ - 4'₂ du cavalier 3₁ et pénètrent dans les paires de fourreaux 6₁ - 6'₁ et 6₂ - 6'₂ de la fiche 5₁ respectivement, sur une longueur sensiblement égale à L₅.

L'assemblage mécanique du cavalier 3₁, 3₂ avec la fiche correspondante 5₁, 5₂ est réalisé d'une manière analogue à l'assemblage mécanique du cavalier 3₁, 3₂ avec l'embase 1 afin que la fiche 5₁, 5₂ puisse également être enfichée directement dans l'embase 1 comme montré à la Fig. 4. A cette fin, la portion intermédiaire mâle 51₁, 51₂, de chaque fiche 5₁, 5₂ a des profils longitudinaux et transversaux analogues aux profils longitudinaux et transversaux de l'espace compris entre les seconds parties de branche 33₁ et 33'₁, 33₂ et 33'₂ de chaque cavalier et analogues aux profils longitudinaux et transversaux de l'espace compris entre les branches 11 et 11' de l'embase sur une longueur (L₃ - L₅) prise à partir des bords des branches 11 et 11'. Chaque portion intermédaire de fiche 51 52₂ a une hauteur égale à H₃. Dans la face inférieure de chaque portion de fiche 51₁, 51₂ est ménagée une rainure borgne centrale longitudinale 53₁, 53₂, représentée en traits interrompus courts dans la Fig. 1, pour recevoir une languette de cavalier 37₁, 37₂, ou une languette 12₁, 12₂ de l'embase. Dans la face supérieure de chaque portion de fiche 51₁, 51₂ est ménagée une rainure transversale 54₁, 54₂ pour recevoir une moitié de la languette transversale arrière 13 de l'embase, ou éventuellement une languette transversale (non représentée) sous la face interne d'une seconde partie de branche supérieure de cavalier 33'₁, 33'₂ selon une autre variante de cavalier.

La portion arrière 52₁, 52₂ de chaque fiche 5₁, 5₂ contient quatre fils conducteurs gainés respectivement reliés aux quatre contacts femelles 6₁, 6'₁, 6₂ et 6'₂, 6₃, 6'₃, 6₄ et 6'₄, qui sortent de la fiche à travers un manchon de gaine 55₁, 55₂ prolongeant la face arrière de la fiche. Les fils conducteurs isolés sont à relier à un appareil de contrôle et de test de la carte de circuit imprimé CI. L'arrière de la face supérieure de chaque fiche 5₁, 5₂ présente un épaulement 56₁, 56₂ dont la face supérieure est crénelée transversalement afin de faciliter la préhension de la fiche.

Un assemblage de l'embase 1, d'un cavalier tel que le cavalier 3₁ et d'une fiche telle que la fiche 5 comme montré à la Fig. 3 permet de tester individuellement les quatre conducteurs imprimés associés aux trous correspondants T₁, T'₁, T₂ et T'₂, ou de préférence, de tester des liaisons entre les trous T₁ et T'₁, T₂ et T'₂ lorsque le cavalier 3 comporte deux courts-circuits entre les contacts femelles 4₁ et 4'₁ et entre les contacts femelles 4₂ et 4'₂. L'assemblage direct d'une fiche, telle que la fiche 5₁, et de l'embase 1 comme montré à la Fig. 4 permet de tester individuellement les conducteurs imprimés associés aux trous T₁, T'₁, T₂ et T'₂, et notamment de détecter des coupures dans les conducteurs imprimés.

Plusieurs embases, telles que l'embase 1, peuvent être juxtaposées le long du bord B de la carte de circuit imprimé CI pour former une barrette de connexion.

Selon d'autres réalisations, une embase peut comprendre plus de quatre paires de contacts mâles, et recevoir plus de deux cavaliers et/ou fiches correspondants. Un cavalier peut comprendre plus de deux paires de contacts femelles. De même, une fiche peut comprendre plus de deux paires de contacts femelles. D'une manière générale, une embase, un cavalier et une fiche selon l'invention comprend chacun au moins deux contacts, tels que deux contacts mâles 2₁ et 2'₁, deux contacts femelles 4₁ et 4'₁ et deux contacts femelles 6₁ et 6'₁, respectivement.

Selon d'autres réalisations, les moyens de détrompage mécaniques entre les trois éléments 1, 3₁ et 5₁ d'un dispositif de connexion selon l'invention sont des assemblages réciproques de ceux décrits précédemment. Ainsi, une languette longitudinale 12₁ de l'embase 1 est remplacée par une rainure longitudinale pour recevoir une languette longitudinale remplaçant la rainure 34₁ du cavalier 3₁, ou remplaçant la rainure 53₁ de la fiche 5₁; la languette transversale 13 de l'embase 1 est remplacée par une rainure transversale pour recevoir une languette longitudinale remplaçant la rainure 35₁, du cavalier 3₁, ou remplaçant la rainure 54₁, de la fiche 5₁.

## Revendications

1. Dispositif de connexion pour circuit imprimé (CI), comprenant une embase (1) ayant au moins deux contacts mâles parallèles (21₁, 21'₁), un cavalier (3₁) ayant au moins deux contacts femelles parallèles (4₁, 4'₁), et une fiche (5₁) ayant au moins deux contacts femelles parallèles (6₁, 6'₁), les contacts mâles (21₁, 21'₁) de l'embase étant enfichables dans les contacts femelles (4₁, 4'₁) du cavalier et les contacts mâles (21₁, 21'₁) de l'embase (1), étant enfichables dans les contacts femelles (6₁, 6'₁) de la fiche, caractérisé en ce que les contacts femelles (4₁, 4'₁) du cavalier (3₁) s'étendent à travers le cavalier et ont une longueur (L₃ - L₅) inférieure à la longueur (L₃) des contacts mâles (21₁, 21'₁) de l'embase (1), en ce que les contacts mâles (21₁, 21'₁) de l'embase (1) sont enfichables dans les contacts femelles (6₁, 6'₁) de la fiche (5₁) après l'enfichage du cavalier dans l'embase dont les contacts mâles (21₁, 21'₁) traversent complètement les contacts femelles (4₁, 4'₁) du cavalier (3₁), et en ce qu'un premier élément du dispositif tel que l'embase (1), respectivement le cavalier (3₁), est assemblé avec un second élément du dispositif tel que le cavalier (3₁) ou la fiche (5₁), respectivement la fiche (5₁), par des moyens pour partie (13; languette non représentée dans 33'₁) dans le premier élément (1; 3₁) et pour partie (35₁ ou 54₁; 54₁) dans le second élément (3₁ ou 5₁; 5₁) pour verrouiller en translation parallèlement à la direction d'enfichage des contacts, le second élément (3₁ ou 5₁; 5₁) dans le premier élément (3₁; 5₁)

2. Dispositif conforme à la revendication 1, caractérisé en ce que les moyens de verrouillage comprennent une première languette (13; languette non représentée dans 33'₁) incluse dans l'un des premier (1; 3₁) et second (3₁ ou 5₁; 5₁) éléments et sensiblement perpendiculaire aux contacts (21₁, 21'₁; 4₁, 4'₁), et une seconde rainure (35₁ ou 54₄; 54₁) incluse dans l'autre élément pour recevoir la première languette lors de l'assemblage par enfichage du second élément dans le premier élément.

3. Dispositif conforme à la revendication 1 ou 2, caractérisé en ce que le cavalier (3₁) ou la fiche (5) comprend une partie, de préférence crénelée (36'₁, 56₁), saillante du corps du cavalier (3₁) ou de la fiche (5₁) pour faciliter la préhension du cavalier ou de la fiche.

4. Dispositif conforme à l'une quelconque des revendications 1 à 3, caractérisé en ce que l'embase (1) a une section en U parallèlement aux contacts (21₁, 21'₁), ayant des branches (11, 11') entre lesquelles sont disposés les contacts mâles (21₁, 21'₁) et coulisse le cavalier (3₁, 30₁, 32₁) ou la fiche 5₁, 50₁, 51₁).

5. Dispositif conforme à l'une quelconque des revendications 1 à 4, caractérisé en ce que le cavalier (3₁) comprend un bloc parallélépipédique (30₁) contenant les contacts femelles (4₁, 4'₁) du cavalier, et des branches (31₁, 31'₁) parallèles aux contacts 4₁, 4'₁), et en ce que la fiche (5₁) comprend un bloc parallélépipédique (50₁) contenant les contacts femelles (6₁, 6'₁) de la fiche et enfichable entre les branches (31₁, 31'₁) du cavalier (3₁).

6. Dispositif conforme à l'une quelconque des revendications 1 à 5, caractérisé en ce que l'assemblage d'un premier élément du dispositif tel que l'embase (1), respectivement le cavalier (3₁), avec un second élément du dispositif tel que le cavalier (3₁) ou la fiche (5₁), respectivement la fiche (5₁), comprend des moyens de détrompage pour partie (12₁, 13; 37₁) dans le premier élément (1; 3₁) et pour partie (34₁, 35₁ ou 53₁, 54₁; 53₁, 54₁) dans le second élément (3₁ ou 5₁; 5₁) pour assembler dans le premier élément (1; 3₁) le second élément (3₁ ou 5₁; 5₁) à une unique position par rapport au premier élément.

7. Dispositif conforme à la revendication 6, caractérisé en ce que l'un des premier (1; 3₁) et second (3₁ ou 5₁; 5₁) éléments comprend une seconde languette (12₁; 37₁) parallèle aux contacts (21₁, 21'₁; 4₁, 4'₁), et l'autre élément (3₁ ou 5₁; 5₁) comprend une seconde rainure (34₁ ou 53₁; 53₁) pour recevoir la seconde languette lors de l'enfichage du second élément dans le premier élément.

8. Dispositif conforme à l'une quelconque des revendications 1 à 7, caractérisé en ce que les contacts femelles (4₁, 4'₁, 6₁, 6'₁) du cavalier (3₁) et de la fiche (5₁) sont des fourreaux métalliques.

## Patentansprüche

1. Anschlußvorrichtung für eine gedruckte Schaltung (IC), mit einer mindestens zwei parallele Kontaktstifte (21₁, 21'₁) aufweisenden Anschlußleiste (1), einer mindestens zwei parallele Steckerbuchser (4₁, 4'₁) aufweisenden Leitungsbrücke (3₁) und einem mindestens zwei parallele Steckerbuchsen (6₁, 6'₁) aufweisenden Stecker (5₁), wobei die Kontaktstifte (21₁, 21'₁) der Anschlußleiste in die Steckerbuchsen (4₁, 4'₁) der Leitungsbrücke und die Kontaktstifte (21₁, 21'₁) der Anschlußleiste (1) in die Steckerbuchsen (6₁, 6'₁) des Steckers einschiebbar sind, dadurch gekennzeichnet, daß die Steckerbuchsen (4₁, 4'₁) der Leitungsbrücke (3₁) sich durch die Leitungsbrücke hindurch erstrecken und eine Länge (L₃ - L₅) besitzen, die geringer ist als die Länge (L₃) der Kontaktstifte (21₁, 21'₁) der Anschlußleiste (1), daß die Kontaktstifte (21₁, 21'₁) derAnschlußleiste (1) in die Steckerbuchsen (6₁, 6'₁) des Steckers (5₁) einschiebbar sind nach dem Einschieben der Leitungsbrücke in die Anschlußleiste, deren Kontaktstifte (21₁, 21'₁) vollständig durch die Steckerbuchsen (4₁, 4'₁) der Leitungsbrücke hindurch reichen, und daß ein erstes Element der Vorrichtung, etwa die Anschlußleiste (1) bzw. die Leitungsbrücke (3₁), mit einem zweiten Element der Vorrichtung, etwa der Leitungsbrücke (3₁) oder dem Stecker (5₁) bzw. dem Stecker (5₁), durch eine Einrichtung zusammengesetzt wird, die teilweise (13; nicht gezeichnete Zunge bei 33'₁) in dem ersten Element (1; 3₁) und teilweise (35₁ oder 54₁; 54₁) in dem zweiten Element (3₁ oder 5₁; 5₁) vorgesehen ist, um das zweite Element (3₁ oder 5₁; 5₁) gegen eine Translation parallel zu der Einsteckbewegung der Kontakte in dem ersten Element (3₁; 5₁) zu verriegeln.

2. Vorrichtung nach Anspruch 1, dadurch gekennzeichnet, daß die Verriegelungseinrichtung eine erste Zunge (13; nicht gezeichnete Zunge bei 33'₁) umfaßt, die sich an dem ersten (1; 3₁) oder dem zweiten (3₁ oder 5₁; 5₁) Element befindet und im wesentlichen senkrecht zu den Kontakten (21₁, 21'₁; 4₁, 4'₁) verläuft, und eine zweite Nut (35₁ oder 54₁; 54₁), die sich an dem anderen Element befindet, um die erste Zunge bei dem Zusammensetzen durch Einstecken des zweiten Elements in das erste Element aufzunehmen.

3. Vorrichtung nach Anspruch 1 oder 2, dadurch gekennzeichnet, daß die Leitungsbrücke (3₁) oder der Stecker (5₁) einen vorzugsweise gerippten Teil (36'₁, 56₁) aufweist, der von dem Hauptteil der Leitungsbrücke (3₁) oder des Steckers (5₁) vorspringt, um das Ergreifen der Leitungsbrücke oder des Steckers zu erleichtern.

4. Vorrichtung nach einem der Ansprüche 1 bis 3, dadurch gekennzeichnet, daß die Anschlußleiste (1) U-Querschnitt parallel zu den Kontakten (21₁, 21'₁) mit Armen (11, 11') aufweist, zwischen denen sich die Kontaktstifte (21₁, 21'₁) befinden und zwischen die sich die Leitungsbrücke (3₁, 30₁, 32₁) oder der Stecker (5₁, 50₁, 51₁) schiebt.

5. Vorrichtung nach einem der Ansprüche 1 bis 4, dadurch gekennzeichnet, daß die Leitungsbrücke (3₁) einen die Steckerbuchsen (4₁, 4'₁) der Leitungsbrücke enthaltenden quaderförmigen Block (30₁) sowie parallel zu den Kontakten (4₁, 4'₁) verlaufende Arme (31₁, 31'₁) aufweist, und daß der Stecker (5₁) einen die Steckerbuchsen (6₁, 6'₁) des Steckers enthaltende quaderförmigen Block (50₁) aufweist, der zwischen die Arme (31₁, 31'₁) der Leitungsbrücke (3₁) schiebbar ist.

6. Vorrichtung nach einem der Ansprüche 1 bis 5, dadurch gekennzeichnet, daß das Zusammensetzen eines ersten Elements der Vorrichtung, etwa der Anschlußleiste (1) bzw. der Leitungsbrücke (3₁), mit einem zweiten Element der Vorrichtung, etwa mit der Leitungsbrücke (3₁) oder dem Stecker (5₁) bzw. dem Stecker (5₁), mit Hilfe einer Einrichtung zum Vermeiden von Verwechslungen erfolgt, die teilweise (12₁, 13₁; 37₁) in dem ersten Element (1; 3₁) und teilweise (34₁, 35₁ oder 53₁, 54₁; 53₁, 54₁) in dem zweiten Element (3₁ oder 5₁; 5₁) enthalten ist, um in dem ersten Element (1; 3₁) das zweite Element (3₁ oder 5₁; 5₁) in einer eindeutigen Stellung gegenüber dem ersten Element zu montieren.

7. Vorrichtung nach Anspruch 6, dadurch gekennzeichnet, daß das erste (1; 3₁) oder das zweite (3₁ oder 5₁; 5₁) Element eine zweite Zunge (12₁; 37₁) parallel zu den Kontakten (21₁, 21'₁; 4₁, 4'₁) und das andere Element (3₁ oder 5₁; 5₁) eine zweite Nut (34₁ oder 53₁; 53₁) aufweist, um die zweite Zunge bei dem Einschieben des zweiten Elements in das erste Element aufzunehmen.

8. Vorrichtung nach einem der Ansprüche 1 bis 7, dadurch gekennzeichnet, daß die Steckerbuchsen (4₁, 4'₁, 6₁, 6'₁) der Leitungsbrücke (3₁) und des Steckers (5₁) als Metallhülsen ausgebildet sind.

## Claims

1. Connecting device for printed circuit (CI) comprising a base member (1) having at least two parallel male contacts (21,₁ 21'₁): a rider (3₁) having at least two parallel female contacts (4₁, 4'₁), and a plug (5₁) having at least two parallel female contacts (6₁, 6'₁), the male contacts (21₁, 21'₁) of the base member being pluggable into the female contacts (4₁, 4'₁) of the rider and the male contacts (21₁, 21'₁) of the base member (1) being pluggable into the female contacts (6₁, 6'₁) of the plug, characterized in that the female contacts (4₁, 4'₁) of the rider (3₁) extend through the rider and have a length (L₃ - L₅) shorter than the length (L₃) of the male contacts (21₁, 21'₁) of the base member (1), in that the male contacts (21₁, 21'₁) of the base member (1) are pluggable into the plug female contacts (6₁, 6'₁) of the plug (5₁) once the rider has been plugged into the base member whose male contacts (21₁, 21'₁) extend completely through the female contacts (4₁, 4'₁) of the rider (3₁), and in that a first member of the device such as the base member (1), respectively the rider (3₁), is assembled with a second member of the device such as the rider (3₁) or the plug (5₁), respectively the plug (5₁), by means partly (13; tongue not shown in 33'₁) in the first element (1; 3₁) and partly (35₁ or 54₁; 54₁) in the second element (3₁ or 5₁; 5₁) for locking the second element (3₁ or 5₁; 5₁) in the first element (3₁; 5₁) translation-wise parallel to the direction of the contacts.

2. Device according to claim 1, characterized in that the locking means comprise a first tongue (13; tongue not shown in 33'₁) included in one of the first (1; 3₁) and second (3₁ or 5₁; 5₁) member and substantially perpendicular to the contacts (21₁, 21'₁; 4₁, 4'₁) and a second groove (35₁ or 54₁; 54₁) included in the other member for receiving the first tongue during the assembly by plugging the second member into the first member.

3. Device according to claim 1 or 2, characterized in that the rider (3₁) or the plug (5₁) comprises a portion, preferably ribbed (36'₁, 56₁), standing proud of the rider (3₁) or the plug (5₁) in order to ease gripping the rider or the plug.

4. Device according to any one of the claims 1 to 3, characterized in that the base member (1) has a U-shaped cross-section parallel to the contacts (21₁, 21'₁) having branches (11,11') between which the male contacts (21₁, 21'₁) are arranged and the rider (3₁, 30₁, 32₁) or the plug (5₁, 50₁, 51₁) slide.

5. Device according to any one of claims 1 to 4, characterized in that the rider (3₁) comprises a parallelepipedal block (30₁) containing the female contacts (4₁, 4'₁) of the rider, and branches (31₁, 31'₁) parallel to the contacts (4₁, 4'₁), and in that the plug (5₁) comprises a parallelepipedal block (50₁) containing the female contacts (6₁, 6'₁) of the plug and pluggable between the branches (31₁, 31'₁) of the rider (3₁).

6. Device according to any one of claims 1 to 5, characterized in that the assembly of a first member of the device such as the base member (1), respectively the rider (3₁), with a second member of the device such as the rider (3₁) or the plug (5₁), respectively the plug (5₁), comprises fool-proof means partly (12₁, 13; 37₁) in the first member (1; 3₁) and partly (34₁, 35₁ or 53₁, 54₁; 53₁, 54₁) in the second member (3₁ or 5₁; 5₁) for engaging the second member (3₁ or 5₁; 5₁) into the first member (1; 3₁) in a sole position with respect to the first member.

7. Device according to claim 6, characterized in that one of the first (1; 3₁) and second (3₁ or 5₁; 5₁) members comprises a second tongue (12₁; 37₁) parallel to the contacts (21₁, 21'₁; 4₁, 4'₁), and the other member (3₁ or 5₁; 5₁) comprises a second groove (34₁ or 51₁; 53₁) to receive the second tongue when the second member is plugged into the first member.

8. Device according to any one of claims 1 to 7, characterized in that the female contacts (4₁, 4'₁, 6₁, 6'₁) of the rider (3₁) and the plug (5₁) are metal sleeves.
